# EUROPÄISCHE PATENTSCHRIFT

(11) **EP 2 674 718 B1**
(45) Veröffentlichungstag und Bekanntmachung des Hinweises auf die Patenterteilung: **03.10.2018**
(21) Anmeldenummer: 13172071.6
(22) Anmeldetag: 14.06.2013
(51) Int. Cl.: F28F 3/04, F28D 9/00

(54) **Plattenwärmetauscher in asymmetrischer Ausführung**
Asymmetric plate heat exchanger
Echangeur thermique à plaques conçu de manière asymétrique

(30) Priorität: 14.06.2012 DE 102012105144
(43) Veröffentlichungstag der Anmeldung: 18.12.2013
(73) Patentinhaber: Kelvion Brazed PHE GmbH, 04603 Nobitz (DE)
(72) Erfinder: Funke, Matthias, 04277 Leipzig (DE)
(74) Vertreter: Bittner, Thomas L.

(56) Entgegenhaltungen:
- EP-A2- 1 684 044
- EP-A2- 1 739 379
- EP-A2- 2 455 694
- JP-A- 2000 193 390
- US-A1- 2004 011 515

## Beschreibung

Die Erfindung betrifft einen Plattenwärmetauscher in asymmetrischer Ausführung.

### Hintergrund

Plattenwärmetauscher oder -übertrager verfügen üblicherweise über einen Stapel von Wärmeübertragungsplatten, die zwischen einer oder mehreren Begrenzungsplatten angeordnet sind, derart, dass zwischen den Wärmeübertragungsplatten in dem Stapel gegeneinander abgeschlossene Durchgänge für Wärmetauscherfluide gebildet sind. Die Durchflusskanäle bereitstellenden Durchgänge stehen mit Anschlüssen in Verbindung, über die im Betrieb Wärmetauscherfluide zugeführt und abgeführt werden. Zwischen den den Plattenwärmetauscher im Betrieb durchströmenden Wärmetauscherfluide wird über die Wärmeübertragungsplatten Wärmeenergie übertragen zum Kühlen und / oder Erwärmen.

Zum Ausbilden der Durchgänge im Stapel von Wärmeübertragungsplatten verfügen die Platten über eine jeweilige Profilierung. Hierbei können mäandrierende Strukturen vorgesehen sein. Auch wurde vorgeschlagen, eine Profilierung mit Pyramidenstümpfen vorzusehen (vgl. J. Enhanced Heat Transfer, 9:171-179, 2002). Mit Hilfe der Pyramidenstümpfe wurden bei spezieller Plattenanordnung konkav und konvex geformte Strömungsabschnitte in dem Stapel von Wärmeübertragungsplatten erzeugt. Die mittels gleichartiger Struktur aller Pyramidenstümpfe auf den gestapelten Platten hergestellten Durchgänge für die Wärmetauscherfluide sind für jeweils gleiche Volumenströme ausgeführt. Sie verfügen über den jeweils gleichen Rauminhalt und weisen dieselbe Durchströmquerschnittsfläche auf.

Plattenwärmetauscher in asymmetrischer Ausführung oder Bauweise sehen im Unterschied zu solchen symmetrischen Plattenwärmetauschern Durchgänge in dem Stapel von Wärmeübertragungsplatten vor, die sich durch unterschiedliche Volumen- oder Massenströme der den Plattenwärmetauscher durchströmende Wärmetauscherfluide unterscheiden. Unterschiedliche Volumina der Durchgänge sind insbesondere mittels sich unterscheidender Durchströmquerschnitte herstellbar. Bei den Plattenwärmetauschern in symmetrischer Ausführung sind die Durchgänge demgegenüber konfiguriert, gleiche Volumen- oder Massenströme der Wärmetauscherfluide zuzulassen, weshalb die Durchgänge üblicherweise einen einheitlichen Durchströmquerschnitt aufweisen. Asymmetrische Durchgänge mit unterschiedlichen Volumenströmen können beispielsweise dadurch realisiert werden, dass die Durchgänge quer zur Strömung unterschiedliche Durchgangsflächen aufweisen. Plattenwärmetauscher in asymmetrischer Ausführung sind besonders geeignet, unterschiedlichen Anwendungsbedingungen beim Einsatz der Plattenwärmetauscher gerecht zu werden, insbesondere dadurch, dass sich die Volumen- oder Massenströme in den Durchgängen deutlich unterscheiden.

Aus dem Dokument EP 1 684 044 A2 ist ein Plattenwärmetauscher in asymmetrischer Ausführung bekannt. Die gestapelten Wärmeübertragungsplatten weisen Hauptvorsprünge auf, die als Kegelstümpfe ausgebildet sind. Zwischen benachbarten Hauptvorsprüngen können Zwischenvorsprünge angeordnet sein.

Aus dem Dokument EP 1 739 379 A2 ist ein Plattenwärmetauscher mit einem Stapel von Wärmeübertragungsplatten bekannt. Die Profilierung der Wärmeübertragungsplatten weist im Querschnitt eine Kegelstumpfform auf. Eine solche Ausgestaltung ist weiterhin aus dem Dokument EP 2 455 694 A2 bekannt.

### Zusammenfassung

Aufgabe der Erfindung ist es, einen Plattenwärmetauscher in asymmetrischer Ausführung zu schaffen, bei dem die asymmetrischen Durchgänge im Stapel von Wärmeübertragungsplatten flexibel für unterschiedliche Anwendungszwecke bereitgestellt werden können.

Diese Aufgabe wird erfindungsgemäß durch einen Plattenwärmetauscher in asymmetrischer Ausführung nach dem unabhängigen Anspruch 1 gelöst. Vorteilhafte Ausgestaltungen der Erfindung sind Gegenstand von abhängigen Unteransprüchen.

Nach einem Aspekt ist ein Plattenwärmetauscher in asymmetrischer Ausführung oder Bauweise geschaffen, welcher einen Stapel von Wärmeübertragungsplatten aufweist, mit denen im Stapel gegeneinander abgeschlossene Durchgänge für Wärmetauscherfluide gebildet sind. Die Wärmeübertragungsplatten weisen jeweils eine Profilierung auf, die mit einer Anordnung von aus der Plattenebene hervorstehenden Pyramidenstümpfen und hierzwischen in der Plattenebene angeordneten Basisabschnitten gebildet ist. Die Basisabschnitte umfassen den Bereich zwischen den aus der Plattenebene hervorstehenden Pyramidenstümpfen, welche ihrerseits aufgrund ihrer Stumpfausbildung auf der gegenüber der Wärmeübertragungsplatte distalen Seite ein Plateau oder eine Deckfläche aufweisen. Die Durchflusskanäle bildenden Durchgänge in dem Stapel von Wärmeübertragungsplatten sind asymmetrisch ausgeführt, nämlich unterschiedliche Volumen- oder Massenströme zulassend. Bei benachbarten Wärmeübertragungsplatten sind in dem Stapel von Wärmeübertragungsplatten die Basisabschnitte einer oberen Wärmeübertragungsplatte auf den Pyramidenstümpfen einer darunterliegenden Wärmeübertragungsplatte angeordnet, vorzugsweise im Bereich der Deckfläche der Pyramidenstümpfe, wobei eine teilweise oder vollständige Überlappung der Basisabschnitte mit den zugeordneten Pyramidenstümpfen vorgesehen sein kann.

Der Begriff Pyramidenstumpf in der hier verwendeten Form umfasst stumpfartige Strukturen mit beliebiger Grundfläche, wozu insbesondere auch runde, eckige, ovale oder kreisförmige Grundflächen gehören. Derartige Strukturen werden auch als Kegelstumpf bezeichnet.

Das Vorsehen der Profilierung mit den Pyramidenstümpfen und hierzwischen angeordneten Basisabschnitten sowie deren Anordnung, derart, dass die Basisabschnitte der oberen Wärmeübertragungsplatte auf den Pyramidenstümpfen der darunterliegenden Wärmeübertragungsplatte angeordnet sind, ermöglicht eine flexible und vielgestaltige Ausbildung asymmetrischer Durchgänge in dem Stapel von Wärmeübertragungsplatten. Flexibel kann so auf unterschiedliche Einsatzanforderungen für den jeweiligen Plattenwärmetauscher reagiert werden.

Es ist vorgesehen, abwechselnd Wärmeübertragungsplatten zu stapeln, die eine erste Pyramidenstumpfform und eine zweite Pyramidenstumpfform, die von der ersten Stumpfform verschieden ist, aufweisen.

Die Profilierung umfasst Pyramidenstümpfe mit einer oder mehreren konkaven Seitenflächen. Die Seitenflächen des Pyramidenstumpfes betreffen die Wandabschnitte der jeweiligen Stumpfstruktur, welche sich von der Plattenebene der Wärmeübertragungsplatte zum Plateau oder zur Deckfläche des Pyramidenstumpfes erstreckt. Es können alle Pyramidenstümpfe einer Wärmeübertragungsplatte mit einer oder mehreren konkaven Seitenflächen gebildet sein.

Die Profilierung umfasst Pyramidenstümpfe mit einer oder mehreren konvexen Seitenflächen. Auf effiziente Art und Weise sind asymmetrische Durchgänge in dem Stapel von Wärmeübertragungsplatten hergestellt, indem Wärmeübertragungsplatten wechselweise gestapelt werden, bei denen sich Platten mit Pyramidenstümpfen mit konkaven Seitenflächen und Platten mit Pyramidenstümpfen mit konvexen Seitenflächen abwechseln. Es können alle Pyramidenstümpfe einer Wärmeübertragungsplatte mit einer oder mehreren konvexen Seitenflächen gebildet sein. Eine konkave Seitenfläche einer Wärmeübertragungsplatte und eine konvexe Seitenflächen einer hierzu benachbarten Wärmeübertragungsplatte (gegenüberliegende Platte) sind zur Ausbildung eines asymmetrischen Durchgangs einander gegenüberliegend angeordnet.

Eine Ausführungsform sieht vor, dass bei zumindest einer der Wärmeübertragungsplatten die Pyramidenstümpfe alle dieselbe Pyramidenstumpfform aufweisen. Die Pyramidenstumpfform wird insbesondere mittels der folgenden Parameter bestimmt: Höhe, Grundflächenform sowie Ausbildung der Seitenflächen, zum Beispiel konkav oder konvex.
Bevorzugt sieht eine Fortbildung vor, dass bei zumindest einer der Wärmeübertragungsplatten die Pyramidenstümpfe mit wenigstens zwei unterschiedlichen Pyramidenstumpfformen gebildet sind.
Bei einer Ausgestaltung kann vorgesehen sein, dass zumindest zwei Wärmeübertragungsplatten, die in dem Stapel von Wärmeübertragungsplatten benachbart angeordnet sind, dieselbe Profilierung aufweisen. Bei dieser Ausführungsform kann vorgesehen sein, dass im Stapel benachbart angeordnete Wärmeübertragungsplatten zueinander um 180° gedreht sind.
Eine Weiterbildung kann vorsehen, dass die benachbarten Wärmeübertragungsplatten im Bereich der Auflage der Basisabschnitte auf den Pyramidenstümpfen miteinander gefügt sind. Das Fügen der Wärmeübertragungsplatten ist beispielsweise mittels Löten oder Schweißen ausgeführt. Auf diese Weise sind Plattenwärmetauscher in gelöteter oder geschweißter Ausführung oder Bauweise gebildet.
Bei einer Ausgestaltung kann vorgesehen sein, dass die Pyramidenstümpfe eine Grundfläche ausgewählt aus der folgenden Gruppe von Grundflächen aufweisen: Mehr- oder Vieleck, Viereck, Quadrat, Dreieck, Kreis und Ellipse. Die Grundflächen der Pyramidenstümpfe einer Wärmeübertragungsplatte können alle gleich sein. Auch kann eine Wärmeübertragungsplatte Grundflächen unterschiedlicher Form aufweisen. In einem Stapel von Wärmeübertragungsplatten können alle Platten Kegelstümpfe gleicher Grundfläche aufweisen. Auch kann vorgesehen sein, dass in den Platten eines Stapels Kegelstümpfe mit unterschiedlichen Grundflächenformen angeordnet sind.

Eine Ausführungsform sieht vor, dass bei zumindest einer der Wärmeübertragungsplatten die Profilierung als regelmäßige Anordnung von Pyramidenstümpfen ausgeführt ist.

Bevorzugt sieht eine Fortbildung vor, dass bei zumindest einer der Wärmeübertragungsplatten eine Plateaubreite der Pyramidenstümpfe im Wesentlichen gleich der Breite der Basisabschnitte zwischen den Pyramidenstümpfen ist. Weisen die Pyramidenstümpfe im Bereich der Deckfläche eine runde Form auf, kann der Durchmesser der runden Deckfläche im Wesentlichen gleich der Breite der aufliegenden Basisabschnitte sein.

Eine Ausgestaltung kann vorsehen, dass bei zumindest einer der Wärmeübertragungsplatten die Profilierung eine mäanderförmige Profilierung aufweist. Hier sind bei der zumindest einen Wärmeübertragungsplatte ein oder mehrere Profilierungsabschnitte mit Kegelstümpfen einerseits und ein oder mehrere Profilierungsabschnitte mit mäanderförmiger oder fischgrätenförmiger Profilierung andererseits kombiniert, wobei letztere zum Beispiel in Einström- und / oder Verteilbereichen des Plattenstapels vorgesehen sein kann.

Bei einer Ausgestaltung kann vorgesehen sein, dass die Profilierung der Wärmeübertragungsplatten als Prägemuster ausgeführt ist. Die Profilierung wird hierbei mittels Prägeverfahren hergestellt, insbesondere unter Nutzung eines Prägestempels, zum Beispiel bei Wärmeübertragungsplatten aus Metall.

### Beschreibung bevorzugter Ausführungsbeispiele

Im Folgenden werden weiter Ausführungsbeispiele unter Bezugnahme auf Figuren einer Zeichnung näher erläutert. Hierbei zeigen:
- Fig. 1: eine perspektivische Darstellung eines Abschnitts eines Stapels von Wärmeübertragungsplatten für einen Plattenwärmetauscher,
- Fig. 2: eine schematische Darstellung zur Anordnung von Pyramidenstümpfen mit quadratischer Grundfläche in einem Stapel von Wärmeübertragungsplatten,
- Fig. 3: eine perspektivische Darstellung eines Pyramidenstumpfes mit konvexen Seitenflächen,
- Fig. 4: eine perspektivische Darstellung eines Pyramidenstumpfes mit konkaven Seitenflächen und
- Fig. 5: eine schematische Darstellung von asymmetrischen Durchgängen in einem Stapel von Wärmeübertragungsplatten, die mit Pyramidenstümpfen gebildet sind, welche abwechselnd konkave und konvexe Seitenflächen aufweisen.

Fig. 1 zeigt eine perspektivische Darstellung eines Stapels von Wärmeübertragungsplatten 1 für einen Plattenwärmetauscher oder -übertrager, die mit einer Profilierung 2 versehen sind, derart, dass Pyramidenstümpfe 3 aus einer Plattenebene 4 hervorstehen. Zwischen den Pyramidenstümpfen 3 verlaufen in der Plattenebene 4 Basisabschnitte 5. Durchbrüche 6 dienen in dem Stapel von Wärmeübertragungsplatten 1 beim Ausbilden eines Plattenwärmetauschers zum Anschließen eines Leitungssystems, über welches Wärmetauscherfluide zu- und abgeführt werden.

Bei der gezeigten Ausführungsform ist die Profilierung 2 mit einer regelmäßigen Anordnung der Pyramidenstümpfe 3 gebildet. In dem dargestellten Beispiel sind zumindest die Pyramidenstümpfe 3 der im Stapel oben angeordneten Wärmeübertragungsplatte gleichartig ausgeführt.

In dem Stapel von Wärmeübertragungsplatten 1 sind zueinander benachbart angeordnete Wärmeübertragungsplatten zueinander um 180° gedreht, sodass die Basisabschnitte 5 einer oberen Wärmeübertragungsplatte auf den Pyramidenstümpfen 3 der darunter befindlichen Wärmeübertragungsplatte angeordnet sind. Dieses zeigt schematisch Fig. 2, in welcher die Pyramidenstümpfe 3 für zwei übereinander angeordnete Wärmeübertragungsplatten gezeigt sind.

Es kann nun vorgesehen sein, dass die Pyramidenstümpfe 3 über konvexe oder konkave Seitenflächen 7, 8 verfügen, wie dies die perspektivischen Darstellungen eines jeweiligen Pyramidenstumpfes in den Fig. 3 und 4 zeigen. Die konvexen und die konkaven Seitenflächen 7, 8 erstrecken sich vom Boden 9a zur Deckfläche (Plateau) 9b des Pyramidenstumpfes 3.

Bei Verwendung derartiger Profilierungen mit Pyramidenstümpfen 3 mit konkaver und konvexer Seitenflächenausbildung 7, 8 können asymmetrische Durchgänge in dem Stapel von Wärmeübertragungsplatten 1 hergestellt werden, wie sie beispielhaft die schematische Darstellung in Fig. 5 zeigt. Dort ist auf einer unteren Wärmeübertragungsplatte 10 mit konvexen Pyramidenstümpfen 10a eine Wärmeübertragungsplatte 11 mit konkaven Pyramidenstümpfen 11a angeordnet. Hierauf folgt dann wieder eine Wärmeübertragungsplatte 12 mit konvexen Pyramidenstümpfen 12a, worauf eine Wärmeübertragungsplatte 13 mit konkaven Pyramidenstümpfen 13a folgt. Hierauf sind dann in dem gezeigten Beispiel schließlich zwei weitere Wärmeübertragungsplatten 14, 15 angeordnet, die über konvexe und konkave Pyramidenstümpfe 14a, 15a verfügen. Es entstehen so größere und kleinere Kanäle 16, 17, die aufgrund der asymmetrischen Ausbildung einen optimierten Betrieb erlauben, insbesondere bei unterschiedlichen Massen- oder Volumenstrom der Wärmetauscherfluide.

Unabhängig von den vorgenannten Ausführungsbeispielen kann vorgesehen sein, ein Profilierung mit unterschiedlichen Formen von Pyramidenstümpfen auf ein und derselben Wärmeübertragungsplatte 1 zu nutzen, um insbesondere Einström- und / oder Verteilbereiche der Durchgangskanäle in dem Stapel von Wärmeübertragungsplatten so zu gestalten, dass eine möglichst gleichmäßige Strömungsverteilung im Durchgang erreicht wird, insbesondere um die wärmeübertragenden Flächen im Stapel von Wärmeübertragungsplatten 1 optimiert zu nutzen.

Auch kann vorgesehen sein, auf einer Wärmeübertragungsplatte 1 einen oder mehrere Profilierungsbereiche mit Pyramidenstümpfen gleicher oder unterschiedlicher Form und einen oder mehrere andere Profilierungsbereiche zu nutzen, in denen maänderförmige oder fischgrätenförmige Profilierungen gebildet sind. Die Kombination der unterschiedlichen Profilierungen ermöglicht es zum Beispiel, in Einström- und / oder Verteilbereichen der Durchgänge in dem Stapel von Wärmeübertragungsplatten eine möglichst gleichmäßige Strömungsverteilung im Durchgang auszubilden. Auf diese Weise können die wärmeübertragenden Flächen im Stapel von Wärmeübertragungsplatten 1 optimiert genutzt werden.

Die in der vorstehenden Beschreibung, den Ansprüchen und der Zeichnung offenbarten Merkmale der Erfindung können sowohl einzeln als auch in beliebiger Kombination für die Verwirklichung der Erfindung in ihren verschiedenen Ausführungen von Bedeutung sein.

## Patentansprüche

1. Plattenwärmetauscher in asymmetrischer Ausführung, mit einem Stapel von Wärmeübertragungsplatten, mit denen gegeneinander abgeschlossene Durchgänge für Wärmetauscherfluide gebildet sind, wobei
- die Wärmeübertragungsplatten eine Profilierung (2) aufweisen, die mit einer Anordnung von aus der Plattenebene (4) hervorstehenden Pyramidenstümpfen (3) und hierzwischen in der Plattenebene (4) angeordneten Basisabschnitten (5) gebildet ist, und
- die Durchgänge asymmetrisch, nämlich unterschiedliche Volumenströme zulassend ausgeführt sind, indem bei benachbarten Wärmeübertragungsplatten in dem Stapel von Wärmeübertragungsplatten die Basisabschnitte (5) einer oberen Wärmeübertragungsplatte auf den Pyramidenstümpfen (3) einer darunter liegenden Wärmeübertragungsplatte angeordnet sind,
**dadurch gekennzeichnet, dass**
- die Profilierung (2) Pyramidenstümpfe mit konkaven Seitenflächen (8) aufweist, welche sich von der Plattenebene (4) der Wärmeübertragungsplatten zum Plateau des Pyramidenstumpfes erstrecken;
- die Profilierung (2) Pyramidenstümpfe mit konvexen Seitenflächen (7) aufweist, welche sich von der Plattenebene (4) der Wärmeübertragungsplatten zum Plateau des Pyramidenstumpfes erstrecken; und
- in dem Stapel wechselweise eine Wärmeübertragungsplatte mit Pyramidenstümpfen mit konkaven Seitenflächen (8) und eine Wärmeübertragungsplatte mit Pyramidenstümpfen mit konvexen Seitenflächen (7) angeordnet ist.

2. Plattenwärmetauscher nach Anspruch 1, **dadurch gekennzeichnet, dass** bei zumindest einer der Wärmeübertragungsplatten die Pyramidenstümpfe (3) alle dieselbe Pyramidenstumpfform aufweisen.

3. Plattenwärmetauscher nach Anspruch 1 oder 2 **dadurch gekennzeichnet, dass** bei zumindest einer der Wärmeübertragungsplatten die Pyramidenstümpfe (3) mit wenigstens zwei unterschiedlichen Pyramidenstumpfformen gebildet sind.

4. Plattenwärmetauscher nach mindestens einem der vorangehenden Ansprüche, **dadurch gekennzeichnet, dass** zumindest zwei Wärmeübertragungsplatten, die in dem Stapel von Wärmeübertragungsplatten benachbart angeordnet sind, dieselbe Profilierung (2) aufweisen, wobei im Stapel benachbart angeordnete Wärmeübertragungsplatten zueinander um 180° gedreht sind.

5. Plattenwärmetauscher nach mindestens einem der vorangehenden Ansprüche, **dadurch gekennzeichnet, dass** die benachbarten Wärmeübertragungsplatten im Bereich der Auflage der Basisabschnitte (5) auf den Pyramidenstümpfen (3) miteinander gefügt sind.

6. Plattenwärmetauscher nach mindestens einem der vorangehenden Ansprüche, **dadurch gekennzeichnet, dass** die Pyramidenstümpfe (3) eine Grundfläche ausgewählt aus der folgenden Gruppe von Grundflächen aufweisen: Mehreck, Viereck, Quadrat, Dreieck, Kreis und Ellipse.

7. Plattenwärmetauscher nach mindestens einem der vorangehenden Ansprüche, **dadurch gekennzeichnet, dass** bei zumindest einer der Wärmeübertragungsplatten die Profilierung (2) als regelmäßige Anordnung von Pyramidenstümpfe (3) ausgeführt ist.

8. Plattenwärmetauscher nach mindestens einem der vorangehenden Ansprüche, **dadurch gekennzeichnet, dass** bei zumindest einer der Wärmeübertragungsplatten eine Plateaubreite der Pyramidenstümpfe (3) im Wesentlichen gleich der Breite der Basisabschnitte (5) zwischen den Pyramidenstümpfen (3) ist.

9. Plattenwärmetauscher nach mindestens einem der vorangehenden Ansprüche, **dadurch gekennzeichnet, dass** bei zumindest einer der Wärmeübertragungsplatten die Profilierung (2) eine mäanderförmige Profilierung aufweist.

10. Plattenwärmetauscher nach mindestens einem der vorangehenden Ansprüche, **dadurch gekennzeichnet, dass** die Profilierung (2) der Wärmeübertragungsplatten als Prägemuster ausgeführt ist.

## Claims

1. A plate heat exchanger in asymmetrical design, comprising a stack of heat transfer plates by means of which passages closed with respect to each other for heat exchanger fluids are formed, wherein
- the heat transfer plates have a profile (2) formed with an arrangement of truncated pyramids (3) protruding from the plate plane (4) and base portions (5) disposed therebetween in the plate plane (4), and
- the passages are designed asymmetrically, namely such that they allow different volume flows by arranging for adjacent heat transfer plates in the stack of heat transfer plates, the base sections (5) of an upper heat transfer plate on truncated pyramids (3) of an underlying heat transfer plate,
**characterized in that**
- the profile (2) has truncated pyramids with concave side faces (8) which extend from the plate plane (4) oft he heat transfer plates to the plateau oft he truncated pyramids;
- the profile (2) has truncated pyramids with convex side faces (7) which extend from the plate plane (4) of the heat transfer plates to the plateau of the truncated pyramids and
- one heat transfer plate having truncated pyramids with concave side faces (8) and one heat transfer plate having truncated pyramids with convex side faces (7) are arranged alternately in the stack.

2. The plate heat exchanger according to claim 1, **characterized in that** for at least one oft he heat transfer plates, the truncated pyramids (3) all have the same truncated pyramid shape.

3. The plate heat exchanger according to claim 1 or 2, **characterized in that** for at least one of the heat transfer plates, the truncated pyramids (3) are formed with at least two different truncated pyramid shapes.

4. The plate heat exchanger according to at least one of the preceding claims, **characterized in that** at least two heat transfer plates arranger adjacent to each other in the stack of heat transfer plates have the same profile (2), wherein heat transfer plates arranged adjacent to each other in the stack are rotated 180° relative to each other.

5. The plate heat exchanger according to at least one of the preceding claims, **characterized in that** the adjacent heat transfer plates are joined together in the region in which the base sections (5) are supported in the truncated pyramids.

6. The plate heat exchanger according to at east one of the preceding claims, **characterized in that** the truncated pyramids (3) have a base area selected from the following groups of base areas: polygon, rectangle, square, triangle, circle and ellipse.

7. The plate heat exchanger according to at least one of the preceding claims, **characterized in that** for at least one of the heat transfer plates, the profile (2) is designed as a regular arrangement of truncated pyramids (3).

8. The plate heat exchanger according to at least one of the preceding claims, **characterized in that** for at least one of the heat transfer plates, a plateau width of the truncated pyramids (3) is substantially equal tot he width of the base sections (5) between truncated pyramids (3).

9. The plate heat exchanger according to at least one of the preceding claims, **characterized in that** at least one of the heat transfer plates, the profile (2) has a meander-shaped profile.

10. The plate heat exchanger according to at least on of the preceding claims, **characterized in that** the profile (2) of the heat transfer plates is designed as an embossing pattern.

## Revendications

1. Echangeur de chaleur à plaques en exécution asymétrique, avec une pile de plaques de transfert de chaleur, avec lesquelles sont formés des passages séparés les uns des autres pour les fluides d'échangeur de chaleur,
- les plaques d'échangeur de chaleur comportant un profilage (2), qui est formé avec un agencement de troncs de pyramide (3) faisant saillie du plan de plaques (4) et de sections de base (5) disposées entre ceux-ci dans le plan de plaques (4), et
- les passages étant exécutés asymétriques, permettant notamment des débits différents, les sections de base (5) d'une plaque de transfert de chaleur supérieure étant disposées sur les troncs de pyramide (3) d'une plaque de transfert de chaleur située en dessous pour les plaques de transfert de chaleur adjacentes dans la pile de plaques de transfert de chaleur,
**caractérisé en ce que**
- le profilage (2) comporte des troncs de pyramide avec des faces latérales concaves (8), lesquelles s'étendent du plan de plaque (4) des plaques de transfert de chaleur au plateau de tronc de pyramide, et
- le profilage (2) comporte des troncs de pyramide avec des surfaces latérales convexes (7), lesquelles s'étendent du plan de plaque (4) des plaques de transfert de chaleur au plateau des troncs de pyramide, et
- dans la pile, une plaque de transfert de chaleur étant disposée alternativement à des troncs de pyramide avec des faces latérales concaves (8) et une plaque de transfert de chaleur à des troncs de pyramide avec des faces latérales convexes (7).

2. Echangeur de chaleur à plaques selon la revendication 1, **caractérisé en ce que** pour au moins une des plaques d'échangeur de chaleur, les troncs de pyramide (3) comportent tous la même forme de pyramide tronquée.

3. Echangeur de chaleur à plaques selon la revendication 1 ou 2, **caractérisé en ce que** pour au pour au moins une des plaques de transfert de chaleur, les troncs de pyramide (3) sont formés avec au moins deux formes de tronc de pyramide différentes.

4. Echangeur de chaleur à plaques selon au moins une des revendications précédentes, **caractérisé en ce qu'**au moins deux plaques de transfert de chaleur, qui sont disposées adjacentes dans la pile de plaques de transfert de chaleur, comportent le même profilage (2), les plaques de transfert de chaleurs disposées adjacentes dans la pile étant tournées de 180° les unes par rapport aux autres.

5. Echangeur de chaleur à plaques selon au moins une des revendications précédentes, **caractérisé en ce que** les plaques de transfert de chaleur adjacentes sont jointes l'une à l'autre dans la zone d'appui des sections de base (5) sur les troncs de pyramide (3).

6. Echangeur de chaleur à plaques selon au moins une des revendications précédentes, **caractérisé en ce que** les troncs de pyramide (3) comportent une surface de base choisie à partir du groupe suivant de surfaces de base : polygonales, quadrilatérales, quadratiques, triangulaires, circulaires et ellipsoïdales.

7. Echangeur de chaleur à plaques selon au moins une des revendications précédentes, **caractérisé en ce que** pour au moins une des plaques de transfert de chaleur, le profilage (2) est exécuté sous la forme d'un agencement régulier de troncs de pyramide (3).

8. Echangeur de chaleur à plaques selon au moins une des revendications précédentes, **caractérisé en ce que** pour au moins une des plaques de transfert de chaleur, une largeur de plateau de troncs de pyramide (3) est pour l'essentiel égale à la largeur des sections de base (5) entre les troncs de pyramide (3).

9. Echangeur de chaleur à plaques selon au moins une des revendications précédentes, **caractérisé en ce que** pour au moins une des plaques de transfert de chaleur, le profilage (2) comporte un profilage en forme de méandres.

10. Echangeur de chaleur à plaques selon au moins une des revendications précédentes, **caractérisé en ce que** le profilage (2) des plaques d'échangeur de chaleur est exécuté en tant que motif de gaufrage.
